# EUROPÄISCHE PATENTSCHRIFT

(11) **EP 0 528 752 B1**
(45) Veröffentlichungstag und Bekanntmachung des Hinweises auf die Patenterteilung: **09.10.1996**
(21) Anmeldenummer: 92810435.5
(22) Anmeldetag: 05.06.1992
(51) Int. Cl.: D01H 1/38, B65H 54/34

(54) **Verfahren und Vorrichtung zum Erstellen einer Unterwindung von vorbestimmtem Umschlingungswinkel an der Spindelwelle einer Ringspinn- oder Zwirnmaschine**
Method and apparatus for laying a subsidiary winding with a predetermined wrap angle around the spindle shaft of a ring spinning or twisting machine
Procédé et dispositif pour déposer un enroulement subsidiaire avec un angle d'enroulement prédéterminé autour d'un axe de broche dans un métier à filer ou à retordre

(30) Priorität: 09.08.1991 CH 2365/91
(43) Veröffentlichungstag der Anmeldung: 24.02.1993
(73) Patentinhaber: MASCHINENFABRIK RIETER AG, CH-8406 Winterthur (CH)
(72) Erfinder: Wolf, Horst, CH-8185 Winkel bei Bülach (CH)

(56) Entgegenhaltungen:
- DE-A- 2 927 616
- US-A- 4 541 576

## Beschreibung

Die Erfindung betrifft ein Verfahren zum Erstellen einer Unterwindung von einem vorbestimmtem Umschlingungswinkel und eine entsprechend ausgebildete Ringspinn- oder Zwirnmaschine.

Unterwindungen dienen dem Festlegen des maschinenseitigen Fadenendes vor dem Doffen; beim Entfernen des gefüllten Kops reisst dann der Faden zwischen der Unterwindung und dem Kops. Für das Anspinnen einer neuen Hülse muss das Fadenende nach wie vor in der Unterwindung gesichert sein; sobald der neue Kops gefüllt ist, ist aber eine neue Unterwindung anzulegen, was bedeutet, dass die alte Unterwindung entfernt sein muss.

Einerseits verlangt nun das sichere Festlegen des Fadenendes in der Unterwindung einen Umschlingungswinkel von mehreren 360°, je nach den verschiedenen vorliegenden Einflussgrössen. Andererseits aber ist es schwierig, die mehreren Windungen des Fadenendes zuverlässig und rechtzeitig aus dem sensiblen Spindelbereich zu entfernen.Trotz des Einsatzes von Einrichtungen zum Reinigen des Spindelbereichs mit Messern, Gebläse etc in konventionellen Ringspinn- oder Zwirnmaschinen sind Verunreinigungen nicht vollständig zu vermeiden, was zu erhöhtem Wartungsaufwand führt und unerwünscht ist.

Entsprechend sind Maschinen mit Klemmeinrichtungen für das in der Unterwindung liegende Fadenende entwickelt worden, welche erlauben, Umschlingungswinkel insbesondere zwischen 90° und 270° vorzusehen. Dies erleichtert die Entfernung des in der Unterwindung liegenden Fadenendes nach dem Anspinnen und erlaubt, auf die konstruktiv aufwendigen Gebläse und Messer zu verzichten. Dabei ist aber erforderlich, dass die vorgesehenen Umschlingungswinkel recht genau eingehalten werden.Eine entsprechende Einrichtung ist in der EP-A-0 432 382 beschrieben.

DE-OS 29 27 616 offenbart nun ein Verfahren für das Abspinnen, welches erlaubt, unabhängig von den Eigenschaften der jeweiligen Fäden und ihren Herstellungsparametern stets ungefähr dieselbe Hinterwindung und Unterwindung anzulegen, also auch einen bestimmten Umschlingungswinkel einzuhalten. Die Offenbarung nennt den Vorteil, dass dadurch fadenspezifische Einstellarbeiten an der Spinnmaschine vermieden werden können, da ein im wesentlichen generell genügender, nicht veränderlicher Umschlingungswinkel von 9000 bis 1260° gewährleistet sei. Das Verfahren verwendet drei notwendige, jeweils nicht veränderliche Parameter: eine feste Basisfadenliefergeschwindigkeit zu Beginn des Abspinnens, ein darauf folgendes festes Geschwindigkeit-Zeit-Programm für die Fadenliefergeschwindigkeit während dem Abspinnen und eine damit gekoppelte, feste Ringbank-Absenkgeschwindigkeit.

Diesem Stand der Technik ist nachteilig, dass trotz der festen Parameter ein Umschlingungswinkel mit einer Ungenauigkeit resultiert, welche grösser sein kann, als die oben erwähnten wünschbaren Umschlingungswinkel von 90° bis 270°: Die Bewegung der Ringbank zB kann ohne Hydraulik nicht präzise genug gesteuert werden; eine Hydraulik kommt wiederum wegen der nicht zu vermeidenden Oelverluste in Verbindung mit dem Niederschlag an Flaum und der daraus folgenden Verschmutzung der Maschine kaum in Frage.

Entsprechend ist es Aufgabe der vorliegenden Erfindung, ein Verfahren und eine Ringspinn- oder Zwirnmaschine zu schaffen, nach welchen Unterwindungen mit einem Umschlingungswinkel von insbesondere 90° bis 270° mit gleichbleibender und verbesserter Genauigkeit gelegt werden können.

Ausgehend von dem Verfahren bzw. des Vorrichtung gemäß DE-A-2 927 616 wird diese Aufgabe durch die Merkmale des kennzeichender Teils des Anspruchs 1 bzw. 7 gelöst.

Durch diese Merkmale wird erreicht, dass über das detektierte Wickelstadium und die detektierte aus dem Streckwerk abgegebene Fadenlänge das laufende Anwachsen des Umschlingungswinkels erkannt werden kann, was erlaubt, den einzigen Parameter "Liefergeschwindigkeit" von Faden aus dem Streckwerk ab Beginn der Unterwindung kontrolliert hinunterzufahren, was einen präzisen Stopp der FadenLieferung ermöglicht und eine entsprechende Genauigkeit des Umschlingungswinkels zur Folge hat.

Eine bevorzugte Ausführungsform des Verfahrens nach Anspruch 2 sieht eine Zwischenphase mindestens verminderter Fadenlieferung des Streckwerks beim Eintritt eines vorbestimmten Wicklungsstadiums vor, während gleichzeitig die Spindelwellenrotation aufrechterhalten bleibt. Dies hat zur Folge, dass die im Fadenballon steckende Fadenreserve auf den Kops aufgewickelt wird, bis der Faden zwischen Streckwerk und Kops gestreckt verläuft. Entsprechend wächst dann in der Phase der Unterwindung der Umschlingungswinkel genau gemäss der aus dem Streckwerk abgegebenen, über die Liefergeschwindigkeit erfassten Fadenlänge. Ungenauigkeiten aufgrund des im Fadenballon gespeicherten oder speicherbaren Fadens entfallen, mit der Konsequenz, dass der gewünschte Umschlingungswinkel besonders präzise erreicht wird.

Bevorzugte Ausführungsformen weisen Merkmale der abhängigen Ansprüche auf.

Ein Ausführungsbeispiel wird anhand der Figuren näher erläutert.

Es zeigt:
Fig 1 eine schematische Darstellung einer Spinn- oder Zwirneinheit einer Maschine gemäss der vorliegenden Erfindung, wobei die Antriebssteuerung in der Art des Blockschemas dargestellt ist;
Fig 2 ein Diagramm, in welchem die Betriebsverhältnisse vor dem Doffen dargestellt sind.

Fig 1 zeigt die Organe des Spinnbereichs einer Ringspinnmaschiene 1 sowie die dazu gehörende Steuerung in schematischer Anordnung.

Dargestellt ist ein Abschnitt eines Rahmens 2, eine daran angeordnete Spinneinheit 3 sowie Antriebssteuerung 4 für die entsprechenden Organe der Spinneinheit 3.

Die Spinneinheit 3 besitzt ein Streckwerk 5 mit vorderen Streckzylindern 6, welche durch einen Motor 7 angetrieben werden. Die Verbindung zwischen Motor 7 und Zylinder 6 sowie die mittleren und hinteren Streckzylinder sind zur Entlastung der Figur weggelassen. Weiter besitzt die Spinneinheit 3 eine Spindelwellenlagerung 8 für eine Spindelwelle 9 mit einer Unterwindkrone 10 und einem Klemmelement 11 sowie eine an einer Ringbank 12 angeordnete Fadenführungsvorrichtung mit einem Einflanschring 13, einem daran laufenden Läufer 14 und einem Ballonbegrenzer 15. Die Spindelwelle 9 steht über einen Riementrieb 16 mit einem Motor 17 in Verbindung. Ein Kops 18 mit einer Hülse 18′ ist auf die Spindelwelle 9 aufgesteckt. Ein Antrieb für die Ringbank 12 ist zur Entlastung der Figur weggelassen.

Ein Faden 19 läuft aus dem Streckwerk 4 durch den Ballonbegrenzer 15 und den Läufer 14 auf den Kops 18.

Die Antriebssteuerung 4 weist eine Datenverarbeitungseinheit 20 mit einer Zeitmesseinrichtung 21 und einem Speicher 22 für zu fahrende Spinnprogramme inklusive Antriebsprogramme für die Motoren 7,17 sowie den Ringbankantrieb auf. Weiter besitzt die Datenverarbeitungseinheit 20 Speicher 22′,22˝,22′′′ für Daten betreffend die Liefergeschwindigkeit (v) des Fadens 19 aus dem Streckwerk 5, die Stellung der Ringbank 12 und für Daten betreffend die Spindelwellendrehzahl. Ein Sensor 23 für die Drehzahl der Streckwerkzylinder 6 und ein Sensor 24 für die Stellung der Ringbank 12 sind über Datenleitungen 25,26 mit der Datenverarbeitungseinheit 20 betriebsfähig verbunden, ebenso Steuerleitungen 27,28,29, welche von der Datenverarbeitungseinheit 20 zu den Motoren 7,17 und dem Ringbankantrieb führen.

Die Figuren 2a bis 2c zeigen schematisch die Betriebsverhältnisse während der Phase der Unterwindung.

In allen Diagrammen ist horizontal die Zeit (t) aufgetragen, während vertikal in Fig 2a die Liefergeschwindigkeit (v) des Fadens 19 aus dem Streckwerk 4, in Fig 2b die Drehzahl (n) der Spindelwelle 9 und in Fig 2c die Stellung bzw Höhe (h) der Ringbank 12 angegeben ist.

Weiter sind durch die vertikal durchgezogenen gestrichelten Linien die jeweils gleichen Zeitabschnitte markiert: HW für die Phase der Hinterwindung, UW für die Phase der Unterwindung, LV für die Zwischenphase mindestens verminderter Fadenlieferung und NL für die Phase des Nachlaufs der Spindelwelle nach dem Liefer-Abbruch LA.

Im Betrieb der Ringspinnmaschine 1 wird, ausgelöst und gesteuert durch die Antriebssteuerung 4, ein im Speicher 20 enthaltenes Spinnprogramm abgefahren. Solch ein Spinnprogramm besteht im wesentlichen aus den Abschnitten "Anspinnen", "eigentlicher Spinnvorgang" (Bewicklung des Kops) und "Abstellspinnen", dh Anlegen von Ober- Hinter- und Unterwindung.

Im Einzelnen gilt für das Abstellspinnen, dass die Oberwindung bei bereits reduzierter Spindelwellendrehzahl angelegt und diese für die Hinterwindung weiter hinuntergefahren wird. Diese Drehzahlreduktionen erfolgen in Abhängigkeit von den Spinnparametern derart, dass ua der Fadenballon aufrechterhalten bleibt, mithin trotz der sich ändernden Betriebsbedingungen kein Fadenbruch zu befürchten ist. Die Phase der Unterwindung wird, wie nachstehend beschrieben, durch die Datenverarbeitungseinheit 20 über eine Zwischenphase verminderter Fadenlieferung des aus dem Streckwerk 5 abgegebenen Fadens eingeleitet, sobald ein vorbestimmtes Wicklungsstadium des Kopses 18 gegeben ist und dann durch Aufbringen des gewünschten Umschlingungswinkels vollendet.

Das vorbestimmte Wicklungsstadium zum Einleiten der Phase der Unterwindung liegt vor, sobald die Ringbank 12 während dem Abstellspinnen auf dem Weg in Unterwindstellung UWS die Höhe 0 (Fig 2c) passiert, was bedeutet, dass der Faden 19 über den Bereich der Unterkante der Hülse 18′ des Kops 18 läuft. Die Höhe 0 der Ringbank 12 wird durch den Sensor 24 detektiert und über die Datenleitung 26 der Antriebssteuerung gemeldet. Diese löst nun die Zwischenphase verminderter Fadenlieferung (Fig 2a) des aus dem Streckwerk 5 gelieferten Fadens 19 aus, was durch einen entsprechenden, über die Datenleitung 27 übermittelten Befehl an den Motor 7 geschieht. Da die Spindelwelle 9 nach wie vor rotiert (Fig. 2b), wickelt sich aber weiterhin Faden 19 aus der im Fadenballon steckenden Fadenreserve auf den Kops 18 auf, solange, bis der Faden 19 zwischen dem stehenden vorderen Streckzylinder 6 und dem rotierenden Kops 18 gestreckt verläuft. Dauert danach die Zwischenphase mindestens verminderter Fadenlieferung noch kurze Zeit an, hat dies keine nachteilige Wirkung, da der gestreckte Faden 19 nur vermehrt verdrillt, im wesentlichen aber keiner übermässig ansteigenden Zugbelastung ausgesetzt wird. Entsprechend kann für die Zwischenphase verminderter oder sogar gestoppter Fadenlieferung eine für das Aufbrauchen des Fadenballons mit Sicherheit genügende Zeit vorgesehen werden.

Durch die Zwischenphase verminderter oder gestoppter Fadenlieferung wird mithin die im Fadenballon steckende Fadenreserve eliminiert und der Faden 19 durchgestreckt, was zur Folge hat, dass die nachfolgend weiter aus dem Streckwerk 5 abgegebene Fadenlänge genau der auf der Spindelwelle weiter aufgewickelten Fadenlänge entspricht.

Nach der Zwischenphase verminderter Fadenlieferung senkt die Antreibsteuerung 4 unter Aktivierung des Streckwerks 5 bzw. dessen Streckzylinder 6 für weitere Fadenlieferung die Ringbank 12 von der Höhe 0 weiter ab, bis diese in der Unterwindstellung UWS anlangt (Fig. 2c). Entsprechend bildet sich die Unterwindung zwischen Unterwindkrone 10 und dem in Offenstellung gehaltenen Klemmelement 11 oder einem Unterwindwirtel aus.

Die Antriebssteuerung 4 detektiert nun über die Zeitmesseinrichtung 21 und den Sensor 23 für die Drehzahl des Streckzylinders 6 die nach der Zwischenphase verminderter Fadenlieferung abgegebene Fadenlänge und bewirkt den Lieferabbruch, sobald die für den gewünschten Umschlingungswinkel benötigte Fadenlänge aus dem Streckwerk 5 abgegeben ist. Da der Faden zwischen Streckwerk 5 und Spindelwelle 9 nach dem Lieferabbruch und Aufbrauchen der freien Fadenlänge des Fadenballons gestreckt verläuft, realisiert sich der gewünschte Umschlingungswinkel mit der geforderten Präzision und Wiederholgenauigkeit.

Während dieser Phase der Unterwindung reduziert die Antriebssteuerung 4 proportional Spindelwellendrehzahl und Liefergeschwindigkeit, so dass vor dem Liefer-Abbruch nur noch eine geringe Liefergeschwindigkeit vorliegt, mithin ein präzise erfolgender Liefer-Abbruch unterstützt wird.

Für den Liefer-Abbruch selbst wird durch die Antriebssteuerung 4 über den Motor 7 nur der Streckzylinder 6 stillgelegt, die Spindelwellenrotation dagegen für eine kurze Nachlaufzeit noch aufrechterhalten (Fig 2b). Dadurch wird die Unterwindung straff an die Spindelwelle angelegt, was das Doffen erleichtert und der zwischen Streckwerk 5 und Unterwindkrone 10 liegende Fadenabschnitt durch vermehrte Verdrillung verstärkt, dh der Fadenbruch am gewünschten Ort, dh am Ende der Unterwindung, unterstützt.

Die Datenverarbeitungseinheit 20 erlaubt, für die verschiedenen Operationen Regelkreise zB wie folgt vorzusehen:

Einmal kann die Fadenliefergeschwindigkeit und auch die Spindelwellendrehzahl in Abhängigkeit der Annäherung der Ringbank 12 an die Höhe 0 reduziert werden, was einen präzisen und weichen Zwischen-Lieferstopp ermöglicht, ohne dass ein Fadenbruch befürchtet werden muss. Weiter kann mit denselben Vorteilen in Abhängigkeit vom grösser werdenden Umschlingungswinkel der Unterwindung die Fadenliefergeschwindigkeit reduziert werden.

Bei einem bevorzugten Ausführungsbeispiel wird beim Zwischen-Lieferstopp die Fadenlieferung nur verlangsamt, bis der Fadenballon abgebaut und durchgestreckt ist.

Bei einem weitern Ausführungsbeispiel wird die Phase der Unterwindung unabhängig von den Ober- oder Hinterwindungen eingeleitet. Der Zwischen-Lieferstopp erfolgt dann während dem Anlegen der Oberwindung. Es ist dann erforderlich, eine Hinterwindung mit vorbestimmter Steigung anzulegen, um sicherzustellen, dass während der Hinterwindung keine dem Fadenballon ähnliche Fadenreserve entsteht und den Wert der in der Unterwindung liegenden Fadenlänge verfälscht. Eine Hinterwindung mit vorbestimmter Steigung entsteht durch Detektion der Ringbankbewegung und entsprechender Ansteuerung der Fadenliefergeschwindigkeit durch die Datenverarbeitungseinheit 20.

Bei noch einem weitern Ausführungsbeispiel wird über den durch die Antriebssteuerung 4 ansteuerbaren Ringbankantrieb ein weiterer Regelkreis für die Soll-Rinbankstellung geschaffen.

## Patentansprüche

1. Verfahren zum Erstellen einer Unterwindung von vorbestimmtem Umschlingungswinkel an einer mit einem Kops besetzten Spindelwelle einer Ringspinn- oder Zwirnmaschine, dadurch gekennzeichnet, dass die Länge des in Windungen zu legenden Fadens (19) von einem vorbestimmten Wicklungsstadium des Kopses (18) an detektiert und die weitere Lieferung von Faden (19) durch einen Liefer-Abbruch gestoppt wird, sobald die für den Umschlingungswinkel erforderliche Fadenlänge abgegeben ist, wobei das vorbestimmte Wicklungsstadium gegeben ist, wenn der Faden (19) über die Unterkante einer Hülse des Kopses (18) geführt wird.

2. Verfahren nach Anspruch 1, dadurch gekennzeichnet, dass die laufende Lieferung des Fadens (19) beim Eintritt des vorbestimmten Wicklungsstadiums während einer Zwischenphase vorübergehend zumindest vermindert wird.

3. Verfahren nach Anspruch 1 oder 2, dadurch gekennzeichnet, dass die Spindelwelle (9) nach dem Liefer-Abbruch weiter in Rotation gehalten wird.

4. Verfahren nach einem der Ansprüche 1 bis 3, dadurch gekennzeichnet, dass die Spindeldrehzahl in einer Phase vor dem vorbestimmten Wicklungsstadium kontinuierlich von einem in Abhängigkeit vom versponnenen Faden (19) gewählten Drehzahlwert aus durch einen vorgegebenen negativen Beschleunigungswert reduziert wird.

5. Verfahren nach einem der Ansprüche 1 bis 4, dadurch gekennzeichnet, dass eine Hinterwindung mit vorbestimmter Steigung angelegt wird.

6. Verfahren nach einem der Ansprüche 1 bis 5, dadurch gekennzeichnet, dass die Detektion der Fadenlänge über die Liefergeschwindigkeit (v) aus dem streckwerk, vorzugsweise mittels in Abhängigkeit vom Drehwinkel eines Lieferzylinders erzeugter Impulse, und über die Lieferzeit (t) erfolgt.

7. Ringspinn- oder zwirnmaschine zur Durchführung des Verfahrens nach Anspruch 1, mit einem Rahmen (2), mit darin angeordneten Spinn- oder Zwirneinheiten (3), bestehend aus je einem Streckwerk (5), einer Spindelwelle (9) und einer dazu gehörenden, an einer Ringbank (12) angeordneten Fadenführungseinrichtung (13,14,15) und mit mindestens einem Antrieb (7,17) für Spindelwellen (9) und für Streckwerke (5), dadurch gekennzeichnet, dass sie Mittel (21,23) zur Detektion des verarbeitenden Fadens (19), Mittel (24) zur Detektion des vorbestimmten Wicklungsstadiums im Augenblick des Passierens des Fadens (19) an der Unterkante der Hülse des Kopses 18 und eine mit diesen Mitteln (21,23,24) betriebsfähig verbundene Antriebssteuerung (4) mit einer Einrichtung (20) zum Ansteuern des Spindelwellenantriebs (17) und der Liefergeschwindigkeit der Streckwerke (5) aufweist, wobei das Mittel zur Detektion der Länge ein Drehwinkelsensor (23) für den vordersten Streckwerkzylinder (6) ist.

8. Ringspinn- oder Zwirnmaschine nach Anspruch 7 und 8, dadurch gekennzeichnet, dass die Mittel zur Detektion des vorbestimmten Wickelstadiums einen Sensor (24) für die Stellung der vorzugsweise mit einem eigenen durch die Antriebssteuerung (4) ansteuerbaren Antrieb versehenen Ringbank (12) aufweisen.

9. Ringspinn- oder Zwirnmaschine nach einem der Ansprüche 7 oder 8, dadurch gekennzeichnet, dass die Antriebssteuerung (4) eine Einrichtung zum Ansteuern des Streckwerkantriebs (5) aufweist.

10. Ringspinn- oder zwirnmaschine nach einem der Ansprüche 7 bis 9, dadurch gekennzeichnet, dass die Antriebssteuerung (4) eine Zeitmesseinrichtung (21) und Speicher (22,22',22") für zu fahrende Spinnprogramme und für Daten der Sensoren (23,24) betreffend die Liefergeschwindigkeit (v) und die Stellung der Ringbank (12) sowie eine Datenverarbeitungseinheit (20) und zu den Antrieben (7,17) sowie zum Ringbankantrieb führende Steuerleitungen (27,28,29) aufweist.

## Claims

1. A method for laying an underwinding with a predetermined wrap angle around the spindle shaft of a ring spinning or twisting machine which is provided with a cop, characterized in that the length of the yarn (19) to be laid in windings is detected from a predetermined winding stage of the cop (18) and the further delivery of the yarn (19) is stopped by an interruption of the delivery as soon as the yarn length required for the wrap angle has been delivered, with a predetermined winding stage being given when the yarn (19) is guided over the lower edge of a tube of the cop (18).

2. A method as claimed in claim 1, characterized in that on entering the predetermined winding stage the ongoing delivery of the yarn (19) is reduced at least temporarily during an intermediate phase.

3. A method as claimed in claim 1 or 2, characterized in that the spindle shaft (9) is kept further in rotation after the interruption of the delivery.

4. A method as claimed in one of the claims 1 to 3, characterized in that the rotational speed of the spindle is reduced in a phase prior to the predetermined winding stage continuously starting from a rotational speed value which is selected depending on the spun yarn (19) by a predetermined negative acceleration value.

5. A method as claimed in one of the claims 1 to 4, characterized in that a reserve winding with a predetermined inclination is applied.

6. A method as claimed in one of the claims 1 to 5, characterized in that the detection of the yarn length is made by way of the delivery speed (v) from the drafting arrangement, preferably by means of pulses generated depending on the rotational angle of a delivery roller, and by way of the delivery time (t).

7. A ring spinning or twisting machine for carrying out the method as claimed in claim 1, with a frame (2), with spinning and twisting units (3) arranged therein, consisting each of a drafting arrangement (5), a spindle shaft (9) and a thread guide device (13,14,15) which belongs thereto and is arranged on a ring rail, and with at least one drive (7, 17) for spindle shafts (9) and for drafting arrangements (5), characterized in that it comprises means (21, 23) for detecting the processed yarn (19), means (24) for detecting the predetermined winding stage at the moment of passage of the yarn (19) past the lower edge of the tube of the cop (18) and a drive control unit (4) operatively connected with said means (21, 23, 24) with a device (20) for controlling the spindle shaft drive (17) and the delivery speed of the drafting arrangements (5), with the means for detecting the length being a sensor for sensing angles of rotation (23) for the foremost drafting cylinder (6) .

8. A ring spinning or twisting machine as claimed in claim 7 and 8, characterized in that the means for detecting the predetermined winding stage comprise a sensor (24) for the position of the ring rail (12) preferably provided with an own drive which is controllable by the drive control unit (4).

9. A ring spinning or twisting machine as claimed in one of the claims 7 or 8, characterized in that the drive control unit (4) is provided with a device for controlling the drafting arrangement drive (5).

10. A ring spinning or twisting machine as claimed in one of the claims 7 to 9, characterized in that the drive control unit (4) is provided with a time measuring device (21) and memory (22, 22', 22") for spinning programs to be executed and for data of the sensors (23, 24) concerning the delivery speed (v) and the position of the ring rail (12) as well as a data processing unit (20) and control lines (27, 28, 29) leading to the drives (7, 17) and to the ring rail drive.

## Revendications

1. Procédé servant à établir un sous-renvidage ayant un angle d'enroulement prédéterminé sur un arbre de broche garni d'une bobine dans une machine à filer ou à retordre à anneaux,
caractérisé par le fait que
la longueur du fil (19) à déposer en spires est détectée à partir d'un état d'enroulement de la bobine (18), et la livraison ultérieure du fil (19) est arrêtée par rupture de livraison dès que la longueur de fil nécessaires pour l'angle d'enroulement est délivrée, et où l'état d'enroulement prédéterminé est atteint lorsque le fil (19) est guidé au-dessus du bord inférieur d'un fuseau de la bobine (18).

2. Procédé selon revendication 1,
caractérisé par le fait que,
lors de l'approche de l'état d'enroulement prédéterminé, la livraison continue du fil (19) est au moins diminuée momentanément pendant une phase intermédiaire .

3. Procédé selon revendication 1 ou 2,
caractérisé par le fait que,
après la rupture de livraison, l'arbre de broche (9) continue à être maintenu en rotation.

4. Procédé selon une des revendications 1 à 3,
caractérisé par le fait que,
dans une phase située avant l'état d'enroulement prédéterminé, le nombre de tours de broche est diminué continuellement par une valeur d'accélération négative prédéterminée, à partir d'une valeur de nombre de tours choisie en fonction du fil (19) filé.

5. Procédé selon une des revendications 1 à 4,
caractérisé par le fait
qu'un roulement de réserve est déposé avec un pas prédéterné.

6. Procédé selon une des revendications 1 à 5,
caractérisé par le fait que
la détection de la longueur de fil est effectuée via la vitesse de livraison (v) du train d'étirage, de préférence à l'aide d'impulsions produites par un cylindre de livraison en fonction de l'écart angulaire, et via le temps de livraison (t).

7. Machine à filer ou à retordre à anneaux utilisée pour réaliser le procédé selon revendication 1, possédant un cadre (2) avec, disposées à l'intérieur, des unités de filage ou de retordage (3), constituées chacune par un train d'étirage (5), un arbre de broche (9) et un arrangement de guidage de fil (13,14,15) disposé sur un banc porte-anneaux (12) y appartenant, et avec au moins un entraînement (7,17) pour des arbres de broches (9) et pour des trains d'étirage (5),
caractérisée par le fait que
la machine possède des moyens (21,23) utilisés pour la détection du fil (19) devant être traité, des moyens (24) utilisés pour la détection de l'état d'enroulement prédéterminé au moment du passage du fil (19) auprès du bord inférieur du fuseau de la bobine (18), et une commande d'entraînement (4) reliée en état de marche avec ces moyens (21,23,24) et possédant un arrangement (20) servant à exciter l'entraînement d'arbres de broche (17) et la vitesse de livraison des trains d'étirage (5), et où le moyen servant à la détection de la longueur est un détecteur d'écart angulaire (23) pour le cylindre de devant (6) du train d'étirage.

8. Machine à filer ou à retordre à anneaux selon revendications 7 et 8,
caractérisée par le fait que,
les moyens, servant à la détection de l'état d'enroulement prédéterminé, possèdent un détecteur (24) pour la position du banc porte-anneaux (12) pourvu de préférence de son propre entraînement qui peut être asservi par la commande d'entraînement (4).

9. Machine à filer ou à retordre à anneaux selon une des revendications 7 ou 8,
caractérisée par le fait que
la commande d'entraînement (4) possède un arrangement servant à l'asservissement de l'entraînement du train d'étirage (5).

10. Machine à filer ou à retordre à anneaux selon une des revendications 7 à 9,
caractérisée par le fait que
la commande d'entraînement (4) possède, un arrangement de chronométrage (21) et des mémoires (22,22',22") pour des programmes de filage à suivre et pour des données des détecteurs (23,24) concernant la vitesse de livraison (v) et la position du banc porte-anneaux (12), ainsi qu'une unité de traitement de données (20), et des conduites d'asservissement (27,28,29) se dirigeant vers les entraînements (7,17) ainsi que vers l'entraînement du banc porte-anneaux.
